# EUROPÄISCHE PATENTSCHRIFT

(11) **EP 2 668 376 B1**
(45) Veröffentlichungstag und Bekanntmachung des Hinweises auf die Patenterteilung: **31.12.2014**
(21) Anmeldenummer: 12700959.5
(22) Anmeldetag: 13.01.2012
(51) Int. Cl.: F01L 1/46, F01L 13/00

(54) **VORRICHTUNG ZUR VARIABLEN VENTILHUBVERSTELLUNG**
VARIABLE VALVE DRIVE
DISPOSITIF DE COMMANDE VARIABLE DE SOUPAPES

(30) Priorität: 25.01.2011 DE 102011009417
(43) Veröffentlichungstag der Anmeldung: 04.12.2013
(73) Patentinhaber: Kolbenschmidt Pierburg Innovations GmbH, 74172 Neckarsulm (DE); Volkswagen AG, 38436 Wolfsburg (DE)
(72) Erfinder: FLIERL, Rudolf, 92242 Hirschau (DE); KLOFT, Manfred, 38154 Königslutter (DE); GNEGEL, Paul, 38165 Lehre (DE); GRIMM, Karsten, 52064 Aachen (DE); NOWAK, Martin, 51379 Leverkusen (DE)
(74) Vertreter: Patentanwälte ter Smitten Eberlein Rütten Partnerschaftsgesellschaft
(86) Internationale Anmeldenummer: PCT/EP2012/050473
(87) Internationale Veröffentlichungsnummer: WO 2012/100993

(56) Entgegenhaltungen:
- DE-A1-102004 003 327
- US-A- 5 873 335
- US-A1- 2010 224 155

## Beschreibung

Die Erfindung betrifft eine mechanisch steuerbare Ventiltriebanordnung mit mehreren in Reihe angeordneten Gaswechselventilen, denen mindestens zwei in Reihe angeordnete Zylinder zugeordnet sind, wobei mindestens einem Gaswechselventil eine Übertragungsanordnung zugordnet ist, wobei jede Übertragungsanordnung im Zylinderkopf mittels Lagermittel beweglich gelagert ist und wobei jede Übertragungsanordnung mit jeweils einer Ventilhubversteileinrichtung und einer Nockenwelle in Wirkverbindung steht, wobei jede Ventilhubverstelleinrichtung eine drehbare Exzenterwelle mit Steuerumfangsflächen mit mindestens einem Exzenterorgan aufweist, die durch eine Antriebseinrichtung antreibbar ist, derart, dass verschiedene Ventilhubpositionen einstellbar sind.

Eine derartige mechanisch steuerbare Ventiltriebanordnung ist aus der DE 10 2004 003 327 A1 bekannt. Dabei offenbart diese Patentanmeldung eine Anordnung, die eine Exzenterwelle aufweist, die Steuerumfangsflächen mit Exzenterorganen besitzt, um Hubverstellungen von Gaswechselventilen zwischen Nullhub und Maximalhub zu gewährleisten. Diese Ausführungsform bietet bei einer hohen Variabilität einen großen Fertigung- und Montagevorteil. Ein Nachteil dieser bekannten Ausführungsform ist jedoch, dass dadurch, dass sich die Übertragungsanordnung, insbesondere ein Zwischenhebel der Übertragungsanordnung bei ihrer Bewegung an der Exzenterwelle abstützen und auf diese Weise eine Kraft bewirken, die außermittig an der Exzenterwelle angreift. Hierdurch entsteht ein über den Umfang der Exzenterwelle nicht konstantes mittleres Drehmoment, das von der Antriebeinrichtung abgefangen werden muss. Abhängig vom Drehwinkel der Exzenterwelle mit einem Exzenterorgan gibt es zwei Positionen, an denen dieses Moment Null ist: Die Position mit der größten und die Position mit der geringsten Hubverstellung, wobei lediglich die Position mit der geringsten Hubverstellung ein stabiles Gleichgewicht gewährleistet. Dies hat jedoch zur Folge, dass bei einem Defekt der Antriebseinrichtung, die Exzenterwelle in die Position des stabilen Gleichgewichts überführt wird, was bei einer Ausführung, in der die geringste Hubverstellung einen Nullhub beschreibt, einen Ausfall der gesamten Brennkraftmaschine zur Folge hat.

Aufgabe der Erfindung ist es daher, eine Ventiltriebanordnung zu schaffen, die den oben genannten Nachteil vermeidet und die Möglichkeit bietet, bei einem Defekt der Antriebseinrichtung der Exzenterwelle eine Fail-Safe-Funktion vorzusehen.

Diese Aufgabe wird dadurch gelöst, dass die Exzenterwelle mindestens ein Nockenelement aufweist, das in Längsrichtung der Exzenterwelle gesehen außerhalb der Steuerumfangsflächen angeordnet ist und das in Wirkverbindung mit einem federbelasteten Stößelorgan steht, wobei das mindestens eine Nockenelement in Umfangsrichtung gesehen in Höhe der Nullhubeinstellungen der Steuerumfangsflächen angeordnet ist. Auf diese Weise wird gewährleistet, dass die Exzenterwelle im Falle eines Defektes der Antriebseinrichtung eine Position einnimmt, die eine bestimmte Hubverstellung der Einlassventile bewirkt.

Hierbei ist es denkbar, dass das Stößelorgan über eine Rolle auf die Umfangsfläche der Exzenterwelle einwirkt. Eine besonders vorteilhafte und reibungsfreie Ausführungsform ist jedoch dadurch gegeben, dass das Stößelorgan über ein Wälzlager auf die Umfangsfläche der Exzenterwelle einwirkt. Hierbei soll noch einmal deutlich angemerkt werden, dass dies lediglich eine besonders vorteilhafte Ausführungsform darstellt. Es ist natürlich auch möglich, dass das Stößelorgan über eine glatte Kontur auf die Umfangsfläche der Exzenterwelle einwirkt. Auch ist es besonders vorteilhaft wenn das Stößelorgan einen Käfig aufweist, in dem ein Federorgan, vorzugsweise eine Schraubenfeder, gelagert ist. Hierbei kann das Nockenelement auf einem Nockenansatzstück ausgebildet sein, das form- und/oder kraftschlüssig an einem der beiden Enden der Exzenterwelle angeordnet ist.

In einer Ausführungsform, bei der alle möglichen Konturen der Exzenterorgane innerhalb eines Kreises liegen, der durch die Außendurchmesser einer Exzenterwellenlagerung gebildet ist, wobei die Exzenterwelle entsprechende Lagerflächen aufweist, kann die Exzenterwelle als sogenannte durchsteckbare Exzenterwelle ausgebildet sein, was wesentliche Fertigungs- und Montagevorteile bietet. Hierbei kann es vorteilhaft sein, wenn die Antriebseinrichtung die Exzenterwelle über ein Zahnradorgan antreibt, wobei das Zahnradorgan eine Durchstecköffnung für die Exzenterwelle aufweist und form- und/oder kraftschlüssig mit der Lagerfläche verbunden ist. In einer besonders einfachen Ausführungsform kann dabei das Zahnradorgan ein Ansatzstück aufweisen, auf dem das Nockenelement ausgebildet ist. Hierbei können im Zylinderkopf Anschlagflächen vorgesehen sein, an denen das Getriebeorgan beidseits in axialer Richtung anliegt.

Darüber hinaus hat es sich besonders vorteilhaft erwiesen, wenn jede Übertragungsanordnung mindestens einen Schwenkhebel und mindestens einen Kipphebel aufweist, wobei der Schwenkhebel mit einer Arbeitskurve auf das Gaswechselventil angreift und der Kipphebel in Wirkverbindung mit der Ventilhubverstelleinrichtung und der Nockenwelle steht und über eine Arbeitskontur auf den Schwenkhebel angreift.

Die Erfindung wird nachfolgend anhand der Zeichnungen näher erläutert, hierin zeigen:
Figur 1 eine perspektivische Darstellung einer Ausführungsform einer erfinderischen Ventiltriebanordnung,
Figur 2 eine Querschnittansicht der im Zylinderkopf gelagerten Exzenterwelle aus Figur 1 in Höhe des Nockenelementes, und
Figur 3 eine schematische Darstellung der unterschiedlichen Lagepotentiale der Exzenterwelle aufgrund der wirkenden Momente.

Figur 1 zeigt eine Ausführungsform einer erfindungsgemäßen Ventiltriebanordnung 10 mit mehreren in Reihe angeordneten Gaswechselventilen 12, 14, 16, 18, 20, 22, 24 und 26. Im vorliegenden Fall sind jeweils zwei Einlass-Gaswechselventile einem Zylinder der Brennkraftmaschine zugeordnet. Die mechanisch steuerbare Ventiltriebanordnung 10 weist im vorliegenden Fall vier Übertragungsanordnungen 28, 29; 30, 31; 32, 33 und 34, 35 auf, denen jeweils zwei Gaswechselventile 12, 14; 16, 18; 20, 22; 24, 26 zugeordnet sind. Dabei sind die Übertragungsanordnungen 28, 29; 30, 31; 32, 33; und 34, 35 auf bekannte Weise im Zylinderkopf mittels Lagermitteln gelagert. Die Lagermittel 36, 38 werden in der vorliegenden Figur 1 lediglich exemplarisch für die Lagerung eines Schwenkhebels 56 der Übertragungsanordnung 35 dargestellt. Darüber hinaus stehen die Übertragungsanordnungen 28, 29; 30, 31; 32, 33 und 34, 35 auf bekannte Weise mit einer Nockenwelle 40 in Wirkverbindung. Außerdem ist jede Übertragungsanordnung 28, 29; 30, 31; 32, 33 und 34, 35 durch Steuerumfangsflächen 42, 43; 44, 45 (hier nicht erkennbar); 46, 47 und 48, 49 mit entsprechenden Verstellorgane einer Ventilhubverstelleinrichtung 41 derart ansteuerbar, dass ein geringerer oder höherer Ventilhub der Einlassventile 12, 14; 16, 18; 20, 22; 24, 26 einstellbar ist, wobei dies durch Exzenterorgane, die auf einer Exzenterwelle 50 vorgesehen sind, bewerkstelligt wird. Die Exzenterwelle 50 wird im vorliegenden Fall über ein als Zahnrad 53 ausgebildetes Getriebeorgan 53 durch eine Antriebseinrichtung 52 angetrieben. Sie ist in diesem Ausführungsbeispiel als durchsteckbare Exzenterwelle ausgebildet, bei der alle möglichen Konturen der Exzenterorgane innerhalb eines Kreises liegen, der durch die Außendurchmesser einer Exzenterwellenlagerung gebildet ist. Als Antriebseinrichtung 52 kann ein sowohl vorwärts wie rückwärts laufender Drehantrieb genutzt werden. Die Exzenterwelle 50 kann damit derart angetrieben werden, dass in Anhängigkeit von der vorliegenden Position schnell und präzise der dem nächsten Betriebszustand entsprechende Ventilhub durch den Einsatz der entsprechenden, nicht weiter dargestellten Exzenterorgane gewählt werden kann. Auch Drehwinkel von > 360° sind damit realisierbar.

Im vorliegenden Ausführungsbeispiel weist ein mechanisch ansteuerbarer Ventiltrieb 54 die Übertragungsanordnung 35 sowie das Gaswechselventil 26 auf. Die Übertragungsanordnung 35 besteht dabei aus dem Schwenkhebel 56 sowie einem Kipphebel 58, wobei der Schwenkhebel 56 mit einer Arbeitskurve auf das Gaswechselventil 26 angreift und der Kipphebel 58 in Wirkverbindung mit der Ventilhubverstelleinrichtung 41 und der Nockenwelle 40 steht. Dabei greift die Steuerumgangsfläche 48 mit einem Verstellorgan der Ventilhubverstelleinrichtung 41 entgegen einer Vorspannkraft einer Feder 55 auf ein nicht weiter dargestelltes Angriffsorgan (beispielsweise eine Rolle) des Kipphebels 58 an. Der Kipphebel 58 greift mit einer nicht weiter dargestellten Arbeitskontur auf den Schwenkhebel 56 an. Auf der gegenüber gelegenen Seite sind Führungsrollen angeordnet, mit denen der Kipphebel 58 in einer Kulisse geführt ist. Die Führungsrollen sind wiederum auf einer Welle gelagert, die zwei benachbarte Kipphebel miteinander verbindet, wobei zwischen den Führungsrollen noch eine Rolle auf der Welle angeordnet ist, die wiederum mit der Nockenwelle in Wirkverbindung steht. Ein Nocken der Nockenwelle steht also mit zwei Übertragungsanordnungen in Wirkverbindung. Hinsichtlich der Funktion und Arbeitsweise einer derartigen Übertragungsanordnung wird explizit auf die deutsche Offenlegungsschrift DE 101 40 635 A1 verwiesen. Es sollte deutlich sein, dass im vorliegenden Ausführungsbeispiel die jeweiligen Kipphebel eine außermittig angreifende Kraft auf die Exzenterwelle 50 ausüben können, die ein Drehmoment erzeugt, das bei Ausfall der Antriebseinrichtung 52 die Exzenterwelle 50 in eine stabile Position verdreht, die einen Nullhub der Gaswechselventile verursacht und damit den Ausfall der Brennkraftmaschine bewirkt. Um dies zu verhindern und eine Fail-Safe-Position zu gewährleisten, die eine bestimmte Hubverstellung garantiert, weist erfindungsgemäß die Exzenterwelle 50 mindestens ein Nockenelement 62 (siehe Figur 2) auf, das in Längsrichtung der Exzenterwelle 50 gesehen außerhalb der Steuerumfangsflächen (42, 43; 44, 45; 46, 47; 48, 49) angeordnet ist und das in Wirkverbindung mit einem federbelasteten Stößelorgan 64 steht, wobei das Nockenelement 62 in Umfangsrichtung gesehen in Höhe der Nullhubeinstellungen der Steuerumfangsflächen (42, 43; 44, 45; 46, 47; 48, 49) angeordnet ist. Das Stößelorgan 64 ist im vorliegenden Ausführungsbeispiel durch eine Schraubenfeder 66 federbelastet, die in einem Käfig 68 gelagert ist. Durch diese besondere Anordnung wird den Drehmömenten der Kipphebel ein Drehmoment entgegengesetzt, was zu einer stabilen Gleichgewichtslage der Exzenterwelle 50 führt, bei der ein Ventilhub von ungleich Null vorliegt (siehe hierzu Figur 3). Es sollte jedoch deutlich sein, dass das Nockenelement 62 auch über ein einzelnes Nockenansatzstück auf der Exzenterwelle 50 angeordnet sein kann. Auch kann es durchaus vorteilhaft sein, wenn auch die Kontur des Nockenelementes 62 innerhalb des Kreises liegt, der durch die Außendurchmesser der Exzenterwellenlagerung gebildet ist. Hierdurch ist es möglich, den Montageschritt der Anbringung des Nockenelementes 62 einzusparen.

Figur 2 zeigt eine Querschnittansicht der im Zylinderkopf gelagerten Exzenterwelle aus Figur 1 in Höhe des Nockenelementes 62. Das Nockenelement 62 ist im vorliegenden Ausführungsbeispiel auf einem Ansatzstück 63 des Zahnradorgans 53 ausgebildet. Das Zahnradorgan 53 ist über eine nicht weiter dargestellte Schraubverbindung lösbar mit der Exzenterwelle 50 verbunden. Das Stößelorgan 64 weist im Wesentlichen eine Schraubenfeder 66 auf, die sich auf bekannte Weise an einem Ansatzstück im Zylinderkopf abstützt und in dem Käfig 68 derart gelagert ist, dass sie über einen mit dem Käfig 68 verbundenen Stift 70 und einem darauf gelagerten Wälzlager 72 in Wirkverbindung mit der Umfangsfläche der Exzenterwelle 50 steht. Es ist natürlich auch möglich, dass das Stößelorgan 64 über eine glatte Kontur oder beispielsweise eine Rolle auf die Umfangsfläche der Exzenterwelle 50 einwirkt. Bei Ausfall der Antriebseinrichtung 52 wird in Folge des Zusammenwirkens von Nockenelement 62 und Stößelorgan 64 eine stabile Gleichgewichtslage der Exzenterwelle 50 eingestellt, bei der in jedem Fall ein Hub der Einlassventile ungleich Null bei Betätigung durch die Nockenwelle 40 vorgesehen ist. Im vorliegenden Fall ist das Nockenelement 62 auf dem Ansatzstück 63 ausgebildet. Es sollte deutlich sein, dass das Nockenelement 62 auch auf einem einzelnen Nockenansatzstück ausgebildet sein kann. Auf diese Art und Weise könnte auch eine Position an einem der Enden der Exzenterwelle 50 gewählt werden. Auch ist es natürlich möglich, dass das Nockenelement 62 einstückig mit der Exzenterwelle 50 ausgebildet ist und dass die Kontur des Nockenelementes 62 innerhalb des Kreises liegt, der durch die Außendurchmesser einer Exzenterwellenlagerung gebildet ist.

Figur 3 zeigt exemplarisch eine schematische Darstellung der unterschiedlichen Lagepotentiale der Exzenterwelle aufgrund der wirkenden Momente bei unterschiedlichen Exzenterwellenstellungen. Das Lagepotential ist hierbei wie folgt definiert: U(φ) = ∫ M dφ (J). Die Kurve 74 zeigt das Lagepotential der Exzenterwelle 50 aufgrund des durch die Kipphebel aufgebrachten Drehmomentes. Die stabile Gleichgewichtslage (ist gekennzeichnet durch das niedrigste Lagepotential, hier bei der Kurve 74 ist es gleich 0) wird bei einem Ventilhub von 0 eingenommen, was zu den angesprochenen Problemen führt. Die Kurve 78 zeigt das Lagepotential aufgrund des Drehmomentes des Stößelorgans 64 im Zusammenwirken mit dem Nockenelement 62. Die Kurve 76 zeigt nun das resultierende Lagepotential der Exzenterwelle 50, bei der zwei stabile Gleichgewichtslagen (hier Lagepotential = -4) einen Ventilhub von ca. maximal 3mm ermöglichen. Je nachdem, in welcher Stellung der Exzenterwelle im Betrieb die Fail-Safe-Position eingenommen werden muss, wird sich eine der beiden Fail-Safe-Positionen einstellen.

## Patentansprüche

1. Mechanisch steuerbare Ventiltriebanordnung (10) mit mehreren in Reihe angeordneten Gaswechselventilen (12, 14, 16, 18, 20, 22, 24, 26), denen mindestens zwei in Reihe angeordnete Zylinder zugeordnet sind, wobei mindestens einem Gaswechselventil (12, 14, 16, 18, ,20, 22, 24, 26) eine Übertragungsanordnung (28, 29; 30, 31; 32, 33; 34, 35) zugordnet ist, wobei jede Übertragungsanordnung (28, 29; 30, 31; 32, 33; 34, 35) im Zylinderkopf mittels Lagermittel (36, 38) beweglich gelagert ist und wobei jede Übertragungsanordnung (28, 29; 30, 31; 32, 33; 34, 35) mit jeweils einer Ventilhubverstelleinrichtung (41) und einer Nockenwelle (40) in Wirkverbindung steht, wobei jede Ventilhubverstelleinrichtung (41) eine drehbare Exzenterwelle (50) mit Steuerumfangsflächen (42, 43; 44, 45; 46, 47; 48, 49) mit mindestens einem Exzenterorgan aufweist, die durch eine Antriebseinrichtung (52) antreibbar ist, derart, dass verschiedene Ventilhubpositionen einstellbar sind,
**dadurch gekennzeichnet, dass**
die Exzenterwelle (50) mindestens ein Nockenelement (62) aufweist, das in Längsrichtung der Exzenterwelle (50) gesehen außerhalb der Steuerumfangsflächen (42, 43; 44, 45; 46, 47; 48, 49) angeordnet ist und das in Wirkverbindung mit einem federbelasteten Stößelorgan (64) steht, wobei das mindestens eine Nockenelement (62) in Umfangsrichtung gesehen in Höhe der Nullhubeinstellungen der Steuerumfangsflächen (42, 43; 44, 45; 46, 47; 48, 49) angeordnet ist.

2. Mechanisch steuerbare Ventiltriebanordnung (10) nach Anspruch 1,
**dadurch gekennzeichnet, dass**
das Stößelorgan (64) über eine Rolle auf die Umfangsfläche der Exzenterwelle (50) einwirkt.

3. Mechanisch steuerbare Ventiltriebanordnung (10) nach Anspruch 1,
**dadurch gekennzeichnet, dass**
das Stößelorgan (64) über ein Wälzlager (72) auf die Umfangsfläche der Exzenterwelle (50) einwirkt.

4. Mechanisch steuerbare Ventiltriebanordnung (10) nach einem der Ansprüche 1-3,
**dadurch gekennzeichnet, dass**
das Nockenelement (62) auf einem Nockenansatzstück ausgebildet ist, das form- und/oder kraftschlüssig an einem der beiden Enden der Exzenterwelle (50) angeordnet ist.

5. Mechanisch steuerbare Ventiltriebanordnung (10) nach einem der Ansprüche 1-4,
**dadurch gekennzeichnet, dass**
das Stößelorgan (64) einen Käfig (68) aufweist, in dem ein Federorgan (66), vorzugsweise eine Schraubenfeder, gelagert ist.

6. Mechanisch steuerbare Ventiltriebanordnung (10) nach einem der vorhergehenden Ansprüche,
**dadurch gekennzeichnet, dass**
alle möglichen Konturen der Exzenterorgane innerhalb eines Kreises liegen, der durch die Außendurchmesser einer Exzenterwellenlagerung gebildet ist, wobei die Exzenterwelle (50) entsprechende Lagerflächen aufweist.

7. Mechanisch steuerbare Ventiltriebanordnung (10) nach Anspruch 6,
**dadurch gekennzeichnet, dass**
die Antriebseinrichtung (52) die Exzenterwelle (50) über ein Zahnradorgan (53) antreibt, wobei das Zahnradorgan (53) eine Durchstecköffnung für die Exzenterwelle (50) aufweist und form- und/oder kraftschlüssig mit der Lagerfläche verbunden ist.

8. Mechanisch steuerbare Ventiltriebanordnung (10) nach Anspruch 7,
**dadurch gekennzeichnet, dass**
das Zahnradorgan (53) ein Ansatzstück (63) aufweist, auf dem das Nockenelement (62) ausgebildet ist.

9. Mechanisch steuerbare Ventiltriebanordnung (10) nach Anspruch 7 oder 8,
**dadurch gekennzeichnet, dass**
im Zylinderkopf Anschlagflächen vorgesehen sind, an denen das Zahnradorgan (53) beidseits in axialer Richtung anliegt.

10. Mechanisch steuerbare Ventiltriebanordnung (10) nach Anspruch 6,
**dadurch gekennzeichnet, dass**
auch die Kontur des Nockenelementes (62) innerhalb des Kreises liegt, der durch die Außendurchmesser einer Exzenterwellenlagerung gebildet ist.

11. Mechanisch steuerbare Ventiltriebanordnung (10) nach einem der vorhergehenden Ansprüche,
**dadurch gekennzeichnet, dass**
jede Übertragungsanordnung (28, 29; 30, 31; 32, 33; 34, 35) mindestens einen Schwenkhebel (56) und mindestens einen Kipphebel (58) aufweist, wobei der Schwenkhebel (56) mit einer Arbeitskurve auf das Gaswechselventil (12, 14, 16, 18, 20, 22, 24, 26) angreift und der Kipphebel (58) in Wirkverbindung mit der Ventilhubverstelleinrichtung (41) und der Nockenwelle (40) steht und über eine Arbeitskontur auf den Schwenkhebel (56) angreift.

## Claims

1. A mechanically controllable valve-train assembly (10) comprising a plurality of serially arranged gas exchange valves (12, 14, 16, 18, 20, 22, 24, 26) having assigned thereto at least two serially arranged cylinders, wherein at least one gas exchange valve (12, 14, 16, 18, 20, 22, 24, 26) has a transmission assembly (28, 29; 30, 31; 32, 33; 34, 35) assigned thereto, wherein each transmission assembly (28, 29; 30, 31; 32, 33; 34, 35) is mounted movably in the cylinder head with the aid of bearing means (36, 38), and wherein each transmission assembly (28, 29; 30, 31; 32, 33; 34, 35) is operatively connected to a respective valve-lift adjusting device (41) and a camshaft (40), wherein each valve-lift adjusting device (41) comprises a rotatable eccentric shaft (50) having circumferential control surfaces (42, 43; 44, 45; 46, 47; 48, 49) with at least one eccentric member, which eccentric shaft can be driven by a drive means (52) in such a way that various valve-lift positions can be set,
**characterized in that**
the eccentric shaft (50) comprises at least one cam element (62) which is arranged outside the circumferential control surfaces (42, 43; 44, 45; 46, 47; 48, 49) in the longitudinal direction of the eccentric shaft (50) and which is operatively connected to a spring-loaded tappet element (64), said at least one cam element (62) in the circumferential direction being arranged at the level of the zero-lift positions of the circumferential control surfaces (42, 43; 44, 45; 46, 47; 48, 49).

2. The mechanically controllable valve-train assembly (10) according to claim 1, **characterized in that** the tappet element (64) acts on the circumferential surface of the eccentric shaft (50) via a roller.

3. The mechanically controllable valve-train assembly (10) according to claim 1, **characterized in that** the tappet element (64) acts on the circumferential surface of the eccentric shaft (50) via a rolling bearing (72).

4. The mechanically controllable valve-train assembly (10) according to any one of claims 1-3, **characterized in that** the cam element (62) is formed on a cam-holding projection portion which is fastened to one of the two ends of the eccentric shaft (50) by form- and/or force-locked engagement.

5. The mechanically controllable valve-train assembly (10) according to any one of claims 1-4, **characterized in that** the tappet element (64) comprises a cage (68) in which a spring member (66), preferably a coil spring, is supported.

6. The mechanically controllable valve-train assembly (10) according to any one of preceding claims, **characterized in that** all possible contours of the eccentric members are located within a circle formed by the outer diameters of an eccentric shaft bearing, wherein the eccentric shaft (50) comprises corresponding bearing surfaces.

7. The mechanically controllable valve-train assembly (10) according to claim 6, **characterized in that** the drive means (52) is arranged to drive the eccentric shaft (50) via a gear member (53), the gear member (53) comprising a pass-through opening for the eccentric shaft (50) and being connected to the bearing surface by form- and/or force-locked engagement.

8. The mechanically controllable valve-train assembly (10) according to claim 7, **characterized in that** said gear member (53) comprises a projection portion (63) on which the cam element (62) is formed.

9. The mechanically controllable valve-train assembly (10) according to claim 7 or 8, **characterized in that** the cylinder head is provided with abutment faces internally thereof, which are abutted by the gear member (53) on both sides in the axial direction.

10. The mechanically controllable valve-train assembly (10) according to claim 6, **characterized in that** also the contour of the cam element (62) is located within the circle formed by the outer diameters of an eccentric shaft bearing.

11. The mechanically controllable valve-train assembly (10) according to any one of preceding claims, **characterized in that** each transmission assembly (28, 29; 30, 31; 32, 33; 34, 35) comprises at least one pivot lever (56) and at least one tilt lever (58), wherein the pivot lever (56) engages the gas exchange valve (12, 14, 16, 18, 20, 22, 24, 26) with a work curve and said tilt lever (58) is operatively connected to the valve-lift adjusting device (41) and the camshaft (40) and engages the pivot lever (56) via a work contour.

## Revendications

1. Entrainement de soupapes (10) à commande mécanique avec plusieurs soupapes d'échange de gaz (12, 14, 16, 18, 20, 22, 24, 26) rangées en série, auxquelles sont associés au moins deux cylindres rangés en série, au moins une soupape d'échange de gaz (12, 14, 16, 18, 20, 22, 24, 26) étant associée à un ensemble de transmission (28, 29; 30, 31; 32, 33; 34, 35), chaque ensemble de transmission (28, 29; 30, 31; 32, 33; 34, 35) étant supporté de manière mobile dans la tête de cylindre à l'aide de moyens de support (36, 38), et chaque ensemble de transmission (28, 29; 30, 31; 32, 33; 34, 35) étant lié fonctionnellement avec un moyen de réglage de la levée de soupape (41) et un arbre à cames (40), ledit moyen de réglage de la levée de soupape (41) comprenant un arbre d'excentrique (50) avec des surface périphérique de commande (42, 43; 44, 45; 46, 47; 48, 49) avec au moins un élément d'excentrique qui peut être entrainé par un moyen d'entrainement (52) de sorte que différentes positions de la levée de soupape peuvent être ajustées,
**caractérisé en ce que**
ledit arbre d'excentrique (50) comprend au moins un élément de came (62) qui, vu selon la direction longitudinale dudit arbre d'excentrique (50), est disposé hors des surfaces périphériques de commande (42, 43; 44, 45; 46, 47; 48, 49) et qui est lié fonctionnellement avec un élément de poussoir (64) chargé par ressort, ledit au moins un élément de came (62) étant disposé, vu selon la direction périphérique, au niveau des positions de levée nulle des surfaces périphériques de commande (42, 43; 44, 45; 46, 47; 48, 49).

2. Entrainement de soupapes (10) à commande mécanique selon la revendication 1, **caractérisé en ce que** ledit élément de poussoir (64) agit sur la surface périphérique de l'arbre d'excentrique (50) par un rouleau.

3. Entrainement de soupapes (10) à commande mécanique selon la revendication 1, **caractérisé en ce que** ledit élément de poussoir (64) agit sur la surface périphérique de l'arbre d'excentrique (50) par un palier à rouleau (72).

4. Entrainement de soupapes (10) à commande mécanique selon l'une des revendications 1 - 3, **caractérisé en ce que** l'élément de came (62) est formé sur un embout de came disposé par liaison de forme et/ou liaison de force sur une des deux extrémités dudit arbre d'excentrique (50).

5. Entrainement de soupapes (10) à commande mécanique selon l'une des revendications 1 - 4, **caractérisé en ce que** l'élément de poussoir (64) comprend une cage (68) dan laquelle est supporté un élément de ressort (66), de préférence un ressort hélicoïdal.

6. Entrainement de soupapes (10) à commande mécanique selon l'une quelconque des revendications précédentes, **caractérisé en ce que** tous contours possibles des éléments d'excentrique sont situés au sein d'un cercle formé par les diamètres extérieurs d'un palier de l'arbre d'excentrique, ledit arbre d'excentrique (50) comprenant des surfaces de palier correspondantes.

7. Entrainement de soupapes (10) à commande mécanique selon la revendication 6, **caractérisé en ce que** le moyen d'entrainement (52) entraine ledit arbre d'excentrique (50) par un élément de roue dentée (53), ledit élément de roue dentée (53) présentant une ouverture de passage pour ledit arbre d'excentrique (50) et est connecté avec la surface de palier par liaison de forme et/ou liaison de force.

8. Entrainement de soupapes (10) à commande mécanique selon la revendication 7, **caractérisé en ce que** ledit élément de roue dentée (53) comprend un embout (63) sur lequel est formé ledit élément de came (62).

9. Entrainement de soupapes (10) à commande mécanique selon la revendication 7, **caractérisé en ce que** des surfaces de butée sont prévues dans la tête de cylindre, sur lesquelles s'appui ledit élément de roue dentée (53) de part et d'autre dans la direction axiale.

10. Entrainement de soupapes (10) à commande mécanique selon la revendication 7 ou 8, **caractérisé en ce qu'**aussi le contour dudit élément de came (62) est situé au sein du cercle formé par les diamètres extérieurs d'un palier de l'arbre d'excentrique.

11. Entrainement de soupapes (10) à commande mécanique selon l'une quelconque des revendications précédentes, **caractérisé en ce que** chaque ensemble de transmission (28, 29; 30, 31; 32, 33; 34, 35) comprend au moins un levier basculant (56) et au moins un culbuteur (58), ledit levier basculant (56) agissant sur ladite soupape d'échange de gaz (12, 14, 16, 18, 20, 22, 24, 26) par une came de travail, et ledit culbuteur (58) étant lié fonctionnellement avec le moyen de réglage de la levée de soupape (41) et ledit arbre à cames (40) et engageant ledit levier basculant (56) par un contour de travail.
